# EUROPÄISCHE PATENTSCHRIFT

(11) **EP 0 212 366 B1**
(45) Veröffentlichungstag und Bekanntmachung des Hinweises auf die Patenterteilung: **04.10.1989**
(21) Anmeldenummer: 86110488.3
(22) Anmeldetag: 30.07.1986
(51) Int. Cl.: B41F 21/04

(54) **Federnder Greifer für Bogenrotationsdruckmaschinen**
Spring-mounted gripper for sheet-fed rotary printing machines
Pince à ressort pour rotatives à feuille

(30) Priorität: 19.08.1985 DE 3529612
(43) Veröffentlichungstag der Anmeldung: 04.03.1987
(73) Patentinhaber: M.A.N.-ROLAND Druckmaschinen Aktiengesellschaft, 63012 Offenbach (DE)
(72) Erfinder: Rüger, Manfred, D-6052 Heusenstamm (DE); Gensheimer, Valentin, D-6052 Mühlheim/Main (DE); Haas, Hans-Otto, D-6056 Heusenstamm (DE)
(74) Vertreter: Marek, Joachim, Dipl.-Ing.

(56) Entgegenhaltungen:
- CH-A- 485 579
- DE-C- 356 241
- DE-C- 371 756

## Beschreibung

Die Erfindung betrifft einen federnden Greifer für Bogenrotationsdruckmaschinen nach dem Oberbegriff des ersten Patentanspruchs.

Aus der CH-A-485 579 ist es bekannt, einen Greifer mittels Klemmstück an einer eine ortsfeste Achse aufweisenden schwenkbaren Greiferwelle zu lagern und einem Greiferfinger in einer ersten Bewegungsphase eine Kreisbewegung um die Greiferwellenachse und in einer zweiten Bewegungsphase eine in Bezug auf die Greiferauflage annähernd senkrechte Bewegung zu erteilen. Diese Greiferanordnung wirkt mit einer kraftschlüssig arbeitenden parallelen Blattfederanordnung zusammen.

Da nur eine mittelbare Verbindung des Greiferfingers mit dem Klemmstück über die zwei vorgespannten Blattfedern besteht, treten infolge schädlichen Lagerspiels in den vorhandenen Dreh- und Schubgelenken von Greiferbauteilen unbeherrschbare Bewegungen des Greiferfingers auf, ggf. Verschleiß in den Gelenken, insbesondere im Moment des Zugreifens. Gleiches gilt für den aus der DE-C-371 756 bekannten Greifer, weil der mit einer Blattfeder verbundene Greiferfinger lose drehbar auf der Greiferwelle sitzt. Passerprobleme sind die Folge.

Aus der DD-PS-66 634 ist es bekannt, einen einteiligen Greiferhebel auf einer Greiferwelle abzustützen und dessen Vorspannkraft durch zwei Druckfedern einzustellen. Von Nachteil ist, daß der Greiferhebel seine statisch bestimmte Lage verliert, wenn eine möglichst vollständige Kompensation der Lagerkraft erreicht werden soll. Bei sehr hohen Maschinengeschwindigkeiten und erhöhten Vorspannkräften ist keine ausreichende Zentrierung, z. B. infolge Störschwingungen, die in die Maschine eingebracht werden, mehr möglich. Von Nachteil sind ferner der verhältnismäßig große Trägheitsradius und die Masse der schwingenden Teile für das Einleiten des Haltevorganges.

Aus der DE-OS-1 908 181 ist ein Greifer bekannt, bei dem die Achse des Greiferfingergelenkes in einem zur Greiferwelle parallelen Drehgelenk schwenkbar gelagert ist, wobei die Achse des Greiferfingergelenks annähernd auf der von der Greiferspitze wegweisenden Verlängerung einer Geraden gelegen ist, welche die Abstützfläche für die Greiferspitze mit der Achse der Greiferwelle verbindet. Aus der in Fig. 1 gezeigten Geometrie geht hervor, daß die von der Greiferspitze auf die Greiferauflage ausgeübte Kraft weiterhin eine Komponente in Bogenlaufrichtung aufweist. Die Gefahr des Verschiebens des Bogens besteht dadurch, sowie durch eine mögliche Torsion der Greiferwelle bei hohen Vorspannkräften auch weiterhin, wenn auch eine Verbesserung gegenüber üblichen Greifern mit kreisförmiger Bewegung um die Greiferwellenachse erreichtbar ist.

Ein senkrecht schließender Greifer mit einer gesteuerten Greiferwelle ist aus der DE-PS-2 030 040 bekannt. Von Nachteil ist die kraftschlüssige Steuerung der Greiferwelle relativ zum Drehpunkt eines Steuerhebels mittels einer Führung auf einer Steuerkurve. Der zusätzliche Steuerungsaufwand führt zu einer Erhöhung der Massenkräfte des mit großem Trägheitsradius schwingenden Systems und damit zu einer Verminderung des Leistungsvermögens der Druckmaschine. Außerdem ist bei größeren Verschmutzungen der Steuerkurve keine exakte Führung der zweiten senkrechten Bewegungsphase mehr möglich.

Ferner ist es aus der DE-OS-3 130 689 bekannt, in Verbindung mit einer weichen Greiferauflage einen eine flache Greiferflugbahn ausführenden und in der letzten Bewegungsphase senkrecht schließenden Greiferfinger mit einer in dem Greiferfinger angeordneten und gegen den Bogengreiferaufschlag wirkenden federnden Anschlagschraube zu versehen. Eine weitere Stellschraube ist erforderlich, um federnd miteinander gekoppelte Halter einzustellen, mittels denen der Greiferfinger der Greiferwelle zugeordnet ist. Von Nachteil ist, daß der Greiferfinger einer weichen Greiferauflage zugeordnet werden muß und an zwei Stellschrauben umständliche Einstellungen erforderlich sind um eine lagegenaue Übergabe zu erreichen. Bei höheren Maschinengeschwindigkeiten wird der Schließvorgang unsauber eingeleitet.

Der Erfindung liegt die Aufgabe zugrunde, einen federnden Greifer genannter Art hinsichtlich der Masse und der Trägheitsradien der Bauteile zu optimieren und beim Schließvorgang dem Greiferfinger spielfrei eine geringe Zugbewegung zu erteilen.

Die Aufgabe wird durch die kennzeichnenden Merkmale des ersten Patentanspruchs gelöst. Weiterbildungen der Erfindung ergeben sich aus dem Unteranspruch, der Zeichnung und der Beschreibung.

Die Vorteile der erfindungsgemäßen Lösung bestehen darin, daß durch ein gezieltes Ausbeulen der beiden Blattfedern 4, 5 sich deren wirksame Länge geringfügig verkürzen läßt. Dadurch wird der Halteeffekt durch einen erhöhten Zwangslauf bei einem mit geringer Zugbewegung erfolgenden Schließvorgang verbessert. Unabhängig von einer weichen Greiferauflage wirken sich ohne Ausbeulen der Greiferspitze in einem erweiterten Geschwindigkeitsbereich bei hohen Vorspannkräften und Überdrückungen in Bogenlaufrichtung weder störende Kräfte noch Schwingungen aus. Der Greiferfinger behält seine statisch bestimmte Lage und reagiert nicht so träge. Es ergeben sich ferner minimale Greifermassen und minimale Beschleunigungskräfte bei Verwendung von nur zwei Bauteilen, die als Klemmstück und als Greiferfingerblechformteil unmittelbar, d. h. durch Einspannen miteinander verbunden sind.

Ein Ausführungsbeispiel der Erfindung wird nachfolgend anhand einer Zeichnung näher beschrieben.

Hierzu zeigt:
Fig. 1 eine Seitenansicht eines erfindungsgemäßen Greiferfingers im Prinzip,
Fig. 2 eine Draufsicht auf Fig. 1,
Fig. 3 eine Seitenansicht eines erfindungsgemäß konstruierten Greifers.

Gemäß einer in der Zeichnung in Fig. 3 dargestellten konstruktiven Ausführung der Erfindung ist der mit der Greiferauflage 1 zusammenarbeitende Greiferfinger 2 einstückig als Blechformteil durch über Anschlagschraube 9 und Anschlag 13 vorgespannte Blattfedern 4, 5 sind gebildet, die elastisch verformbar sind. Die Blattfedern 4, 5 sind unmittelbar mit einem Klemmstück 3 fest verbunden, welches aus vorgeformten ineinander gehängten Blechstreifen 11, 12 besteht, die mittels einer Schraube auf der Greiferwelle 7 klemmbar sind.

Das Klemmstück 3 ist auf einer Greiferwelle 7 befestigt, welche mit ortsfester Achse innerhalb eines Zylinders 6 möglichst tief angeordnet werden kann. Die als Bestandteil des Greiferfingers 2 vorgesehenen Blattfedern 4, 5 weisen am Ende Anlenkpunkte auf, die auf einer Verbindungslinie liegen, welche durch die ortsfeste Achse der Greiferwelle 7 verläuft und drücken den Greiferfinger 2 nachgiebig gegen den zwischen Greiferauflage 1 und einer Greiferspitze 8 liegenden Bogen 10. Im geöffneten Zustand steht der Greiferfinger 2 unter der mit der Anschlagschraube 9 regulierbaren Vorspannung. Beim Schließen des Greifers erfolgt eine leicht S-förmige Verformung der Blattfeder 4, während die Blattfeder 5 nicht nennenswert verformt werden kann, insgesamt aber eine Verkürzung der wirksamen Länge. Die geringe Zugbewegung des Greiferfingers 2 vermeidet jede Schiebebewegung zwischen Greiferspitze 8 und Greiferauflage 1, ohne daß bei großen Querkräften das elastische System undefiniert ausbeulen kann und bewirkt zugleich ein verbessertes dynamisches Verhalten des schwingenden Systems wegen der geringen Anzahl, Masse und kleineren Trägheitsradien der Bauteile.

### Bezugszeichenliste

1 Greiferauflage
2 Greiferfinger
3 Klemmstück
4 Blattfeder
5 Blattfeder
6 Zylinder
7 Greiferwelle
8 Greiferspitze
9 Anschlagschraube
10 Bogen
11 Blechstreifen
12 Blechstreifen
13 Anschlag

## Patentansprüche

1. Federnder Greifer für Bogenrotationsdruckmaschinen, der aus einem eine Schwenkbewegung ausführenden Klemmstück (3) besteht, das auf einer mit ortsfester Achse innerhalb eines Zylinders (6) oder einer Trommel gelagerten Greiferwelle (7) befestigt ist und einen Greiferfinger (2) aufweist, der mit dem Klemmstück (3) mittelbar über zwei vorgespannte Blattfedern (4, 5) verbunden ist,
dadurch gekennzeichnet,
daß die beiden Blattfedern (4, 5) unmittelbar mit dem Klemmstück (3) verbunden sind, daß die beiden Blattfedern (4, 5) Bestandteil eines als federndes Blechformteil (Fig. 3) ausgebildeten Greiferfingers (2) sind und daß die Enden jeder Blattfeder (4, 5) auf einer Verbindungslinie liegen, die durch die ortsfeste Achse der Greiferwelle (7) verläuft.

2. Federnder Greifer nach Anspruch 1,
dadurch gekennzeichnet,
daß die Blattfedern (4, 5) über Anschlagschraube (9) und Anschlag (13) vorspannbar sind.

## Claims

1. Resiliently mounted gripper for sheet for fed rotary printing presses which consists of a clamping piece (3) carrying out a rotational movement which is fixed on a gripper shaft (7) mounted with fixed position axis within a cylinder (6) or a drum and has a gripper finger (2) which is connected with the clamping piece (3) directly via two pretensioned leaf springs (4, 5), characterised in that both of the leaf springs (4, 5) are directly connected with the clamping piece (3), that both of the leaf springs (4, 5) are components of a gripper finger (2) constructed as a resiliently mounted sheet metal formed part (Fig. 3) and that the ends of each leaf spring (4, 5) lie on a connection line which runs through the positionally fixed axis of the gripper shaft (7). 3

2. Resiliently mounted gripper according to Claim 1, characterised in that the leaf springs (4, 5) can be. pretensioned by means of stop screw (9) and stop (13).

## Revendications

1. Pince à ressort pour des machines imprimantes rotatives à feuilles, qui est constituée d'une pièce de serrage (3) effectuant un mouvement de pivotement, qui est fixée sur un arbre de pince (7) monté, en ayant un axe stationnaire, l'intérieur d'un cylindre (6) ou d'un tambour et présente un doigt de pince (2), qui est relié à la pièce de serrage (3) indirectement par deux ressorts à lame précontraints (4, 5),
caractérisée en ce que les deux ressorts à lame (4, 5) sont reliés directement à la pièce de serrage (3), en ce que les deux ressorts à lame (4, 5) sont une partie constitutive d'un doigt de pince (2) réalisé sous forme d'une tôle élastique (figure 3) et en ce que les extrémités de chaque ressort à lame (4, 5) se trouvent sur une ligne de liaison, qui coupe l'axe stationnaire de l'arbre de pince (7).

2. Pince à ressort selon la revendication 1,
caractérisée en ce que les ressorts à lame (4, 5) peuvent être précontraints par une vis de butée (9) et une butée (13).
